# EUROPÄISCHE PATENTSCHRIFT

(11) **EP 1 268 899 B1**
(45) Veröffentlichungstag und Bekanntmachung des Hinweises auf die Patenterteilung: **23.04.2008**
(21) Anmeldenummer: 01907307.1
(22) Anmeldetag: 07.03.2001
(51) Int. Cl.: D03C 3/08, D03C 3/20

(54) **JACQUARDMASCHINE**
JACQUARD MACHINE
METIER JACQUARD

(30) Priorität: 27.03.2000 CH 5842000
(43) Veröffentlichungstag der Anmeldung: 02.01.2003
(73) Patentinhaber: TEXTILMA AG, 6362 Stansstad (CH)
(72) Erfinder: REITER, Joseph, Nikolaus, B-4783 St. Vith (BE)
(74) Vertreter: Schmauder, Klaus Dieter
(86) Internationale Anmeldenummer: PCT/CH2001/000142
(87) Internationale Veröffentlichungsnummer: WO 2001/073177

(56) Entgegenhaltungen:
- EP-A- 0 154 823
- EP-A- 0 884 410
- EP-A- 0 930 384
- WO-A-99/11850
- DE-B- 2 640 727
- US-A- 5 743 308

## Beschreibung

### Technisches Gebiet

Die Erfindung betrifft eine Jacquardmaschine gemäss Oberbegriff des Anspruches 1.

### Stand der Technik

Eine Jacquarcmaschine der eingangs genannten Art ist beispielsweise aus der US 5'743'308 bekannt. Bei einer solche Jacquardmaschine ist der als Elektromagnet ausgebildete Aktuator mit einem Schaltglied zwischen den Federarmen einer zweiarmigen Platine angeordnet, was für die erforderliche Kleinbauweise sehr nachteilig ist. Ausserdem sind die zwischen den Federarmen liegenden Bauteile für Wartung- und Einstellarbeiten schwer zugänglich. Weiter ist es nachteilig, dass die Federarme mit nach aussen weisenden Rastnasen versehen sind, die mit ortsfesten Rastmessern zusammenwirken. Die Rastnasen werden in einem Beispiel durch die Federkraft der Federarme verrastend gegen die Rastmesser vorgespannt und müssen durch Einbiegen der Federarme mittels des Aktuators von den Rastmessern gelöst werden. In einem weiteren Beispiel sind die Rastnasen an mit der Platine verbundenen Zungenfedern angeordnet und müssen durch nach aussen Spreizen mittels des Aktuators mit den Rastmessern in Eingriff gebracht werden. Abgesehen davon, dass die zweifache Anordnung der Rastnasen und Rastmesser zu einem komplizierten Aufbau führen, verursacht die federnde Anordnung der Rastnasen Schwingungen, welche die Funktion der Jacquardmaschine beeinträchtigen.

### Darstellung der Erfindung

Aufgabe der Erfindung ist es, eine Jacquardmaschine der eingangs genannten Art zu verbessern.

Die gestellte Aufgabe wird durch die kennzeichnenden Merkmale des Anspruches 1 gelöst.

Dadurch, dass das Schaltglied am Ende einer in Verschieberichtung ausgerichteten und am Verschiebeglied ausserhalb der Federarme befestigten Federzunge angeordnet ist, wobei der Aktuator seitlich ausserhalb der Federarme und quer dazu wirkend angeordnet ist, ist der Raum zwischen den Federarmen frei von Bauteilen, wodurch sich eine sehr Platz sparende, schlanke Bauform der Platinen ergibt. Da sowohl das Schaltglied wie der Aktuator ausserhalb der Platine liegen, sind diese für Einstell- und Wartungsarbeiten einfach zugänglich.

Vorteilhafte Ausgestaltungen der Erfindung sind in der Ansprüchen 2 bis 9 beschrieben.

Ein besonders vorteilhafte Jacquardmaschine ergibt sich nach Anspruch 2, wenn an Verschiebeglied mindestens eine starre Raste für die Arretierung der Platine in Hochfachstellung angeordnet ist, mit der der Aktuator direkt zusammenwirkt. Diese Ausbildung vereinfacht die Konstruktion, da nur eine Raste vorhanden ist, die überdies von aussen zugänglich ist. Die starre Raste verhindert auch unerwünschte Schwingungen und Resonancen, wodurch nicht nur die Lebensdauer der Jacquardmaschine verlängert wird sondern auch höhere Leistungen möglich sind.

Um die Höhe des Webfaches einstellen zu können, ist eine Ausgestaltung nach Anspruch 3 von Vorteil, da jeder Rastpunkt zum Verrasten des Verschiebegliedes mit dem Aktuator einer bestimmten Höhe des Webfaches entspricht.

Für den Aktuator ergeben sich verschiedene Ausgestaltungsmöglichkeiten. So kann er beispielsweise gemäss Anspruch 4 als Elektromagnet ausgebildet sein. Vorteilhafter ist die Ausgestaltung nach Anspruch 5 als Piezoelement.

Für das Kuppeln der Federarme in Hochfachstellung ergeben sich verschiedene Möglichkeiten, besonders vorteilhaft und einfach ist die Ausgestaltung nach Anspruch 6 durch Auflaufflächen für die Federarme in Hochfachstellung.

Besonders zweckmässig ist eine Weiterbildung der Jacquardmaschine nach Anspruch 7, da einstellbare, die Tieffachstellung bestimmende Anschläge eine weitere Einstellung des Webfaches ermöglichen.

Das Verschiebeglied benötigt im Maschinengestell eine Führung, für die es verschiedene Ausgestaltungsmöglichkeiten gibt. Eine besonders einfache und raumsparende Lösung beschreibt der Anspruch 8.

Gemäss Anspruch 9 sind die Hubmesser derart ausgebildet, dass sie in Hoch- und/oder Tieffachstellung eine gewisse Ueberbewegung ausführen, wodurch die zu schaltenden Elemente vom Formeingriff und/oder von Zugkräften frei sind und das Schalten ermöglicht oder zumindest erleichtert wird.

### Kurze Beschreibung der Zeichnungen

Ausführungsbeispiele der erfindungsgemässen Jacquardmaschine werden nachfolgend anhand der Zeichnungen näher beschrieben, dabei zeigen:
- Figur 1: eine Platine in Tieffachstellung und in Grundstellung der Federarme in schaubildlicher Darstellung;
- Figur 2: die Platine der Figur 1 in Kupplungsstellung der Federarme;
- Figur 3: die Platine der Figur 1 in Mittelfachstellung, in abgewandelter schaubildlicher Darstellung;
- Figur 4: die Platine der Figur 1 in Hochfachstellung, in abgewandelter schaubildlicher Darstellung;
- Figur 5: eine abgewandelte Platine in Mittelfachstellung mit einem als Piezoelement ausgestalteten Aktuator, in abgewandelter schaubildlicher Darstellung;
- Figur 6: eine abgewandelte Platine an einem Maschinengestell in schaubildlicher Darstellung; und
- Figur 7: das Schaltglied der Figur 6 im Ausschnitt und im Schnitt VII-VII der Figur 6.

### Wege zur Ausführung der Erfindung und gewerbliche Anwendbarkeit

In den Figuren 1 bis 4 ist in schematischer Darstellung eine Platine 2 einer Jacquardmaschine in verschiedenen Arbeitsstellungen dargestellt, wobei für das Wesen der Erfindung unwesentliche Teile weggelassen sind.

Die Platine 2 weist ein Verschiebeglied 4 auf, an dem am unteren Ende über eine Öse 6 eine Litze 8 angeschlossen ist, die über eine Feder 10 gegen ein Maschinengestell 12 vorgespannt ist. Mittels dieser Vorspannung wird das Verschiebeglied 4 in Tieffachstellung T gegen einen unteren Anschlag 14 am Maschinengestell vorgespannt. Ein in der Litze 8 angeordnetes Auge 16 dient zur mitnahme eines Kettfadens 18, um diesen aus der Tieffachstellung T der Figur 1 über die Mittelfachstellung M der Figur 3 in die Hochfachstellung H der Figur 4 hin- und herzubewegen und dadurch ein Webfach 24 zu bilden. Das Verschiebeglied 4 ist über einen profilierten Rückenteil 26 mit einer Führung des Maschinengestells, die hier nicht näher dargestellt sind, in Längsrichtung verschieblich gehalten.

Das Verschiebeglied 4 enthält zwei nach oben weisende Federarme 28a und 28b, die mechanische Kupplungsmittel 30 in Form von nach aussen weisenden Haken 32 enthalten, die jeweils mit auf- und abgehenden Hubmessern 34a und 34b kuppelbar sind, welche entsprechende Mitnehmer 36 für die Haken 32 aufweisen. Die Federarme 28a und 28b nehmen eine in Figur 1 gezeigte Grundstellung ein, in der sie frei von den Hubmessern 34a,34b, d.h. nicht kuppelbar sind. Das Verschiebeglied 4 enthält ein federndes Schaltglied 38, das mittels eines ortsfesten Aktuators 40 betätigbar ist, um die Federarme 28a und 28b aus der Grundstellung der Figur 1 in die Kupplungsstellung der Figur 2 für die Hubmesser 34a und 34b zu bewegen. Das Schaltglied enthält hierzu einen Spreizkeil 42, der am vorderen Ende einer Federzunge 44 des Verschiebegliedes 4 angeordnet ist. Der Aktuator 40 ist beispielsweise Teil eines Elektromagneten 46, der über eine Leitung 48 mit einer elektronischen Steuervorrichtung verbunden ist, die ein mustergemässes Steuersignal an den Aktuator aussendet. Das Verschiebeglied 4 enthält weiter eine Raste 52, in der der Aktuator 40 einrastet, wenn sich die Platine 2 mit dem Verschiebeglied 4 in Hochfachstellung H befindet, wie aus Figur 4 hervorgeht.

Die Funktionsweise der Platine ist wie folgt.

Die Figur 1 zeigt die Platine 2 in Tieffachstellung T, in der sie an dem unteren Anschlag 14 ansteht. Die Federarme 28a,28b befinden sich ebenfalls in Grundstellung, da das Schaltglied 38 ebenfalls in Grundstellung ist. In dieser Grundstellung ist ein Zusammenwirken der Federarme 28a,28b mit den Hubmessern 34a,34b nicht möglich. Wird das Schaltglied 38 über den Aktuator 40 von der Steuervorrichtung 50 durch ein Steuersignal aktiviert, so wird der Spreizkeil 42 des Schaltgliedes 38 zwischen die Federarme 28a,28b getrieben, wodurch diese mit ihren Kupplungsmitteln 30 in den Verschiebeweg der Hubmesser 34a,34b gelangen. Die Platine wird dann von einem der Hubmesser 34a bzw. 34b, welches sich gerade in der Tieffachstellung befindet, in die Hochfachstellung mitgenommen. Zwischen den Hubmessern 34a,34b besteht kein Konflikt, denn, wenn ein Hubmesser 34a in Tieffachstellung ist und so mit einem Federarm zusammenwirkt, befindet sich das andere Hubmesser in Hochfachstellung, wo es mit dem zugehörigen Federarm nicht zusammenwirkt. Nachdem ein Federarm mit einem Hubmesser gekoppelt ist, zieht sich das Schaltglied 38 zurück. Aufgrund der Hakenform der Kupplungsmittel bleibt der entsprechende Federarm mit dem entsprechenden Hubmesser verhakt, um die Platine anzuheben. Der freie Federarm geht in die Grundstellung zurück, wie aus Figur 3 hervorgeht.

Die Figur 4 zeigt einen wichtigen Zustand des Hubmessers in seiner höchsten Position, wobei sich die Platine gerade über der Hochfachstellung befindet. Soll die Platine selektiv in der Hochfachstellung verbleiben, so wird der Aktuator 40 wieder aktiviert und verrastet mit der Raste 52, wodurch die Platine beim Zurückgehen des Hubmessers diesem nicht mehr folgen kann. Der ganze Mechanismus weist eine kleine Überbewegung an der Hochfachstellung auf, die einerseits ein Kuppeln und Entkuppeln der Federarme an den Hubmessern und andererseits die Betätigung des Aktuators 40 erleichtern, da die zu schaltenden Elemente von den Zugkräften an der Litze entlastet sind. Zum Absenken der Platine aus der Hochfachstellung kann eines der Hubmesser den Haken 32 eines Federarmes erfassen, da die Federarme aufgrund eines oberen ortsfesten Spreizgliedes mit Auflaufflächen 53 in den Verschiebeweg der Hubmesser 34a,34b ausgelenkt sind. Das Hubmesser hebt dann das Verschiebeglied 4 und damit die Platine 2 entsprechend der kleinen Überbewegung an und erleichtern so das Ausser-Eingriff-bringen des Aktuators 40, worauf die Platine der Abwärtsbewegung des Hubmessers folgen kann. Wenn die Platine 2 am unteren Anschlag ansteht, vollführen die Hubmesser 34a bzw. 34b in der Tieffachstellung ebenfalls eine kleine Überbewegung nach unten, wodurch das Auskuppeln der Federarme von den Hubmessern erleichtert wird, so dass die Federarme in die Grundstellung zurückspringen können. Dadurch ist es möglich, dass ein Hubmesser aus der Tieffachstellung ohne Zusammenwirken mit einem Federarm und ohne Anheben der Platine angehoben wird. Es ist auch möglich, dass Schaltglied so zu steuern, dass der Federarm entweder in der gekuppelten Position verharrt oder in diese Position bewegt wird, bevor das Hubmesser die Kupplungshöhe passiert hat, so dass die Platine aus der Tieffachstellung beim nächsten Schuss eines Schussfadens durch das Webfach angehoben wird.

Mit der vorliegenden Ausbildung der Jacquardmaschine ist also auf einfache Weise die bekannte Doppelhubtechnik möglich.

Die Figur 5 zeigt die Platine 2 der Figuren 1 bis 4, die mit ihrem Rückenteil 26 in einer Führung 54 geführt ist, die am Maschinengestell 12 befestigt ist. Ausserdem ist der Aktuator 40a im Beispiel der Figur 5 nicht als Teil eines Elektromagneten ausgebildet sondern als Teil eines piezoelektrischen Elementes 56, das ebenfalls am Maschinengestell 12 ortsfest befestigt ist.

Die Figuren 6 und 7 zeigen eine abgewandelte Platine 2a der Figur 5, wobei die Führung 54 an einer Platte 58 des Maschinengestelles 12 angeordnet ist. Dabei ist die Anordnung so getroffen, dass die Führung 54 einer Platine gleichzeitig auch als Halterung für das piezoelektrische Element 56 der benachbarten Platine dient. Die Platine 2a bzw. das Verschiebeglied 4a der Platine der Figur 6 weist mehrere über die Höhe verteilte Rasten 60,60a,60b auf, an denen der Aktuator 40a verrasten kann. Die auf verschiedener Höhe angeordneten Rasten 60,60a,60b gestatten eine entsprechend differenzierte Öffnung des Webfaches über eine entsprechend unterschiedliche Fachhöhe, da die Fachhöhe gleich dem Abstand ist, der zum Anheben der Platine aus der Tieffachstellung der Figur 1 in die Hochfachstellung der Figur 4 entspricht. Eine andere Fachhöhe verlangt natürlich auch, dass die Hubmesser einen entsprechend angepassten Hub ausführen. Die Fachhöhe kann unter Umständen auch nach unten vergrössert werden, indem der untere Anschlag nach unten verstellbar ist. Auch hier muss der Hub der Hubmesser einer veränderten Lage des unteren Anschlages angepasst werden.

Aus Figur 7 geht hervor, dass der Spreizkeil 42 des Schaltgliedes 38 mit entsprechend abgeschrägten Schaltflächen 62 der Federarme 28a und 28b zusammenwirkt.

### Bezugszeichenliste

- T: Tieffachstellung
- M: Mittelfachstellung
- H: Hochfachstellung

- 2: Platine
- 2a: Platine
- 4: Verschiebeglied
- 4a: Verschiebeglied
- 6: Öse
- 8: Litze
- 10: Feder
- 12: Maschinengestell
- 14: unterer Anschlag
- 16: Auge
- 18: Kettfaden
- 24: Webfach
- 26: Rückenteil
- 28a: Federarm
- 28b: Federarm
- 30: Kupplungsmittel
- 32: Haken
- 34a: Hubmesser
- 34b: Hubmesser
- 36: Mitnehmer
- 38: Schaltglied
- 40: Aktuator
- 40a: Aktuator
- 42: Spreizkeil
- 44: Federzunge
- 46: Elektromagnet
- 48: Leitung
- 50: Steuervorrichtung
- 52: Raste
- 53: Auflaufflächen
- 54: Führung
- 56: piezoelektrisches Element
- 58: Platte
- 60: Raste
- 60a: Raste
- 60b: Raste
- 62: Schaltfläche

## Patentansprüche

1. Jacquardmaschine, welche mit zu steuernden Fäden (18) verbindbare Platinen (2,2a) aufweist, welche in Abhängigkeit von Steuersignalen einer elektronischen Steuervorrichtung (50), mit gegenläufig auf- und abgehenden Hubmessern (34a,34b) formschlüssig kuppelbar sind, wobei jede Platine (2,2a) ein Verschiebeglied (4,4a) aufweist, das einerseits mit mindestens einem zu steuernden Faden (18) verbindbar ist und andererseits zwei Federarme (28a,28b) trägt, welche in Grundstellung von den Hubmessern (34a,34b) frei sind und in Tieffachstellung (T) mittels eines durch einen Aktuator (40,40a) betätigbaren Schaltgliedes (38) in Kupplungsstellung für die Hubmesser (34a,34b) bringbar sind, und wobei das Verschiebeglied (4,4a) in Hochfachstellung (H) mittels des Aktuators (40,40a) verrastbar (52,60,60a,60b) ist, **dadurch gekennzeichnet, dass** das Schaltglied (38) am Ende einer in Verschieberichtung ausgerichteten und am Verschiebeglied (4,4a) ausserhalb der Federarme (28a,28b) befestigten Federzunge (44) angeordnet ist, wobei der Aktuator (40,40a) seitlich ausserhalb der Federarme (28a,28b) und quer dazu wirkend angeordnet ist.

2. Jacquardmaschine nach Anspruch 1, **dadurch gekennzeichnet, dass** am Verschiebeglied (4,4a) mindestens eine starre Raste (60,60a,60b) für die Arretierung in Hochfachstellung (H) angeordnet ist, mit der der Aktuator (40,40a) direkt zusammenwirkt.

3. Jacquardmaschine nach Anspruch 1, **dadurch gekennzeichnet, dass** das Verschiebeglied (4a) mindestens zwei auf verschiedener Höhe angeordnete Rasten (60,60a,60b), vorzugsweise Rastausnehmungen für den Aktuator (40a) aufweist.

4. Jacquardmaschine nach einem der Ansprüche 1 bis 3, **dadurch gekennzeichnet, dass** der Aktuator (40) Teil eines Elektromagneten (46) ist.

5. Jacquardmaschine nach einem der Ansprüche 1 bis 4, **dadurch gekennzeichnet, dass** der Aktuator (40a) Teil eines Piezoelementes (56) ist.

6. Jacquardmaschine nach einem der Ansprüche 1 bis 5, **dadurch gekennzeichnet, dass** sie in Hochfachstellung (H) Auflaufflächen (53) aufweist, die die Federarme (28a,28b) in Kupplungsstellung gespreizt halten.

7. Jacquardmaschine nach einem der Ansprüche 1 bis 6, **dadurch gekennzeichnet, dass** der Platine (2,2a) ein vorzugsweise einstellbarer, die Tieffachstellung (T) bestimmender Anschlag (14) zugeordnet ist.

8. Jacquardmaschine nach einem der Ansprüche 1 bis 7, **dadurch gekennzeichnet, dass** das Verschiebeglied (4,4a) auf der dem Aktuator (40,40a) abgewandten Seite einen mit einem Führungsprofil ausgestatteten Rückenteil (26) aufweist, der in einer Führung (54) im Maschinengestell (12) verschiebbar gelagert ist.

9. Jacquardmaschine nach einem der Ansprüche 1 bis 8, **dadurch gekennzeichnet, dass** die Hubmesser (34a,34b) in Hoch- und/oder Tieffachstellung zu einer Ueberbewegung ausgebildet sind.

## Claims

1. A jacquard machine which has lifters (2, 2a) which can be connected to threads (18) to be controlled and which can be coupled in a form-fitting manner to oppositely ascending and descending lifting knives (34a, 34b) as a function of control signals from an electronic control device (50), each lifter (2, 2a) having a displacement member (4, 4a) which, on the one hand, can be connected to at least one thread (18) to be controlled and, on the other hand, carries two spring arms (28a, 28b) which in the basic position are free of the lifting knives (34a, 34b) and in the lower shed position (T) can be brought into a coupling position for the lifting knives (34a, 34b) by means of a switch member (38) capable of being actuated by an actuator (40, 40a), and in the upper shed position (H) the displacement member (4, 4a) being interlockable (52, 60, 60a, 60b) by means of the actuator (40, 40a), **characterized in that** the switch member (38) is arranged at the end of a spring tongue (44) oriented in the direction of displacement and fastened to the displacement member (4, 4a) outside the spring arms (28a, 28b), the actuator (40, 40a) being arranged laterally outside the spring arms (28a, 28b) and so as to act transversely thereto.

2. The jacquard machine as claimed in claim 1, **characterized in that** at least one rigid catch (60, 60a, 60b), with which the actuator (40, 40a) cooperates directly, is arranged on the displacement member (4, 4a) for detention in the upper shed position (H).

3. The jacquard machine as claimed in claim 1, **characterized in that** the displacement member (4a) has at least two catches (60, 60a, 60b) arranged at different heights, preferably catch recesses for the actuator (40a).

4. The jacquard machine as claimed in one of claims 1 to 3, **characterized in that** the actuator (40) is part of an electromagnet (46).

5. The jacquard machine as claimed in one of claims 1 to 4, **characterized in that** the actuator (40a) is part of a piezoelectric element (56).

6. The jacquard machine as claimed in one of claims 1 to 5, **characterized in that** in the upper shed position (H) it has run-on surfaces (53) which keep the spring arms (28a, 28b) spread in the coupling position.

7. The jacquard machine as claimed in one of claims 1 to 6, **characterized in that** the lifter (2, 2a) is assigned a preferably settable stop (14) determining the lower shed position (T).

8. The jacquard machine as claimed in one of claims 1 to 7, **characterized in that** the displacement member (4, 4a) has, on the side facing away from the actuator (40, 40a), a back part (26) which is equipped with a guide profile and which is mounted displaceably in a guide (54) in the machine stand (12).

9. The jacquard machine as claimed in one of claims 1 to 8, **characterized in that** the lifting knives (34a, 34b) are designed to execute an overmovement in the upper shed position and/or lower shed position.

## Revendications

1. Métier Jacquard présentant des platines (2, 2a) pouvant être reliées à des fils (18) à commander, et être accouplées par complémentarité de formes, en fonction de signaux de commande d'un dispositif de commande électronique (50), avec des lamettes (34a, 34b) allant et venant en sens contraire, chaque platine (2, 2a) présentant un organe de déplacement (4, 4a) qui d'une part peut être relié à au moins un fil à commander (18) et d'autre part porte deux bras élastiques (28a, 28b), qui sont libres dans la position de base des lamettes (34a, 34b) et dans la position de pas inférieur (T), peuvent être amenés dans la position d'accouplement pour les lamettes au moyen d'un organe de commutation (38) pouvant être actionné par un actionneur (40, 40a), l'organe de déplacement (4, 4a) pouvant être enclenché, dans la position de pas supérieur (H), au moyen de l'actionneur (40, 40a),
**caractérisé en ce que**
l'organe de commutation (38) est disposé à l'extrémité d'une languette élastique (44) orientée dans la direction de déplacement et fixée à l'organe de déplacement (4, 4a) à l'extérieur des bras élastiques (28a, 28b), l'actionneur (40, 40a) étant disposé latéralement à l'extérieur des bras élastiques (28a, 28b) en agissant transversalement par rapport à ceux-ci.

2. Métier Jacquard selon la revendication 1,
**caractérisé en ce qu'**
au moins un cran fixe (60, 60a, 60b), avec lequel l'actionneur (40, 40a) coopère directement, est disposé au niveau de l'organe de déplacement (4, 4a) pour le blocage dans la position de pas supérieur (H).

3. Métier Jacquard selon la revendication 1,
**caractérisé en ce que**
l'organe de déplacement (4a) présente au moins deux crans (60, 60a, 60b) disposés à des hauteurs différentes, de préférence des évidements d'enclenchement pour l'actionneur (40a).

4. Métier Jacquard selon l'une des revendications 1 à 3,
**caractérisé en ce que**
l'actionneur (40) fait partie d'un électro-aimant (46).

5. Métier Jacquard selon l'une des revendications 1 à 4,
**caractérisé en ce que**
l'actionneur (40a) fait partie d'un élément piézo-électrique (56).

6. Métier Jacquard selon l'une des revendications 1 à 5,
**caractérisé en ce qu'**
il présente, dans la position de pas supérieur (H), des surfaces de plan incliné (53) qui maintiennent les bras élastiques (28a, 28b) dans la position d'accouplement.

7. Métier Jacquard selon l'une des revendications 1 à 6,
**caractérisé en ce qu'**
une butée (14) de préférence réglable, déterminant la position du pas inférieur (T), est associée à la platine (2, 2a).

8. Métier Jacquard selon l'une des revendications 1 à 7,
**caractérisé en ce que**
l'organe de déplacement (4, 4a) présente, du côté opposé à l'actionneur (40,40a), une partie arrière (26) équipée d'un profil de guidage, logée de façon mobile dans un guide (54) situé dans le châssis du métier (12).

9. Métier Jacquard selon l'une des revendications 1 à 8,
**caractérisé en ce que**
les lamettes (34a, 34b) sont configurées pour avoir un mouvement excédentaire dans la position de pas supérieur et/ou de pas inférieur.
